# EUROPÄISCHE PATENTSCHRIFT

(11) **EP 2 600 470 B1**
(45) Veröffentlichungstag und Bekanntmachung des Hinweises auf die Patenterteilung: **04.01.2017**
(21) Anmeldenummer: 11191048.5
(22) Anmeldetag: 29.11.2011
(51) Int. Cl.: H01R 13/506, H01R 4/24, H01R 13/627, H01R 12/67

(54) **Anschlussvorrichtung für ein Flachbandkabel und elektrisches Gerät mit angeschlossenem Flachbandkabel**
Connecting device for a ribbon cable and electrical device with connected ribbon cable
Dispositif de raccordement pour un câble plat et appareil électrique doté d'un câble plat raccordé

(43) Veröffentlichungstag der Anmeldung: 05.06.2013
(73) Patentinhaber: ABB Schweiz AG, 5400 Baden (CH)
(72) Erfinder: Scheffer, Katja, CH-8200 Schaffhausen (CH); Kampmann, Marco, D-78467 Konstanz (DE)
(74) Vertreter: ABB Patent Attorneys

(56) Entgegenhaltungen:
- EP-A2- 0 437 782
- EP-A2- 0 489 549
- DE-U1-202009 013 278
- US-A1- 2004 198 090
- US-A1- 2005 207 151
- US-A1- 2008 076 295
- US-B1- 6 193 541

## Beschreibung

### TECHNISCHES GEBIET

Die Erfindung betrifft eine Anschlussvorrichtung für ein Flachbandkabel, mit einem Basisglied, das eine zur Abstützung eines Kabelabschnittes eingerichtete Auflagefläche aufweist, und mit einem mit dem Basisglied verbindbaren Deckglied, das mit einer Andrückfläche versehen ist, und das mit Kontaktelementen zur Herstellung eines elektrischen Kontaktes mit den einzelnen Leitern des Flachbandkabels versehen ist, gemäß dem Oberbegriff des Anspruchs 1.

Die Erfindung betrifft weiterhin ein elektrisches Gerät mit einem daran mittels einer Anschlussvorrichtung angeschlossenen Flachbandkabel gemäß dem Oberbegriff des Anspruchs 11. Ein solches elektrisches Gerät kann auch ein elektronisches Gerät sein, beispielsweise ein Strommessmodul, das als Ansteckteil an ein Schutzgerät, beispielsweise einen Leitungsschutzschalter in einer Elektroinstallationsanlage angesteckt ist.

### STAND DER TECHNIK

Flachbandkabel enthalten in einer flachen Isolierstoffumhüllung eine Anzahl von parallel mit Abstand nebeneinander verlaufenden drahtförmigen Leitern. Zur Verbindung elektrischer oder elektronischer Geräte oder Baugruppen mit Flachbandkabeln werden häufig Steckverbinder benutzt, die mittels Schneidklemmen an dem Flachbandkabel fixiert und mit den Leitern verbunden werden.

Ein solcher Stecker zur Verbindung mit einem Flachbandkabel umfasst bekanntermaßen zwei Bauteile, nämlich ein mit Kontaktelementen bestückbares Deckglied und ein Basisglied. Das Basisglied besitzt zur Abstützung eines Abschnittes des mit dem Stecker zu verbindenen Flachbandkabels eine im wesentlichen ebene

Auflagefläche, an der der betreffende Kabelabschnitt des Flachbandkabels durch Verbinden des Deckgliedes mit dem Basisglied festgelegt werden kann.

Zur Einklemmung des an der Auflagefläche anliegenden Abschnitts eines Flachbandkabels besitzt das Deckglied eine im wesentlichen ebene Andrückfläche, aus der senkrecht hervorstehend die Kontaktelemente in Form von Schneidklemmen angebracht sind.

Schneidklemmen sind in besonderer Form ausgebildete Kontaktfedern, die mit einem aus der Andrückfläche des Deckgliedes vorstehenden Kontaktschlitz einen Leiter des Flachbandkabels umfassen, wobei die Isolierstoffumhüllung des Flachbandkabels beim Anpressen des Deckgliedes auf das Basisglied durchstossen wird. Dadurch wird gleichzeitig ein elektrischer Kontakt und eine mechanische Arretierung der Schneidklemme an dem Flachbandkabel bewirkt.

An der dem Kontaktschlitz gegenüberliegenden Seite der Kontaktfedern können diese mit Kontaktmessern oder Kontaktstiften verbunden werden, die beispielsweise als Bestandteile einer Messerleiste oder einer Steckerleiste von der dem Basisglied abgewandten Seite des Deckgliedes her in entsprechende Ausnehmungen des Deckgliedes eingeführt werden können. Diese Messerleiste oder Steckerleiste kann sich in dem elektrischen Gerät befinden, an das das Flachbandkabel mittels der Anschlussvorrichtung angeschlossen werden soll.

Bei allen bekannten Ausführungen von gattungsgemäßen Anschlussvorrichtungen für Flachbandkabel ist es erforderlich, das Deckglied beim Andrücken an das Basisglied mit einem externen Haltewerkzeug zu halten und zu positionieren, da es sich sonst aufgrund seiner geringen Größe durch den Anpressdruck verschieben würde. Es wird im Stand der Technik für die Handhabung und das Anpressen des Deckteils mit dem Basisteil Spezialwerkzeug benötigt. Flachbandkabel werden daher üblicherweise mit werksseitig angebrachten Anschlussvorrichtungen in bestimmten Längen vorkonfektioniert.

Die DE 25 19 336 zeigt eine Anschlussvorrichtung für ein Flachbandkabel, bei der das zwischen dem Basisglied und dem Deckglied eingeklemmte Flachbandkabel in einem Zwischenraum umgelenkt wird und dadurch eine Zugentlastung gegeben ist.

Wenn bei einer Vor-Ort-Montage ein vorkonfektioniertes Flachbandkabel zu lang ist und daher ein Flachbandkabel gekürzt werden soll, oder wenn die Position einer Anschlussvorrichtung auf einem Flachbandkabel in Längserstreckungsrichtung des Kabels verändert werden soll, oder wenn kein vorkonfektioniertes Flachbandkabel verwendet werden soll, sondern vor Ort erst die Anschlussvorrichtung an dem Flachbandkabel an einer bestimmten, frei wählbaren Position angebracht werden soll, so ist das aufwendig, denn der Monteur muss das entsprechende Spezialwerkzeug mit sich führen, und oft kann er dieses vor Ort wegen der Größe des Spezialwerkzeugs und dem am Montageort beschränkten Platz nicht einmal einsetzen.

Weitere Anschlussvorrichtungen für ein Flachbandkabel sind aus der US2008/0076295A1, der US619354B1, der EP0489549A2, der US2005/0207151A1, der DE202009013278U1, sowie der US2004/0198090A1 bekannt.

### DARSTELLUNG DER ERFINDUNG

Es ist daher die Aufgabe der vorliegenden Erfindung, eine Anschlussvorrichtung für ein Flachbandkabel zu schaffen, die ohne Spezialwerkzeug bei der Montage an dem Flachbandkabel handhabbar ist, die auf dem Flachbandkabel einfach an einer bestimmten Stelle vorarretiert werden kann und dabei an dem Flachbandkabel unverlierbar ist.

Die Aufgabe wird gelöst durch eine Anschlussvorrichtung für ein Flachbandkabel mit den Merkmalen des Anspruchs 1.

Erfindungsgemäß also ist das Basisglied mit ersten Führungs- und Haltemitteln zur längsverschieblichen Halterung des Flachbandkabels an der Auflagefläche sowie mit zweiten Führungs- und Haltemitteln zum verschieblichen Führen und Halten des Deckgliedes ausgebildet. Es wird bei einer erfindungsgemäßen Anschlussvorrichtung somit kein Spezialwerkzeug zum Halten des Deckgliedes mehr benötigt. Die an der Anschlussvorrichtung erfindungsgemäß gewissermaßen integrierten zweiten Führungs-und Haltemittel machen dies entbehrlich. Die ersten Führungs- und Haltemittel führen die Anschlussvorrichtung an die gewünschte Stelle für die Montage an dem Flachbandkabel, und die integrierten zweiten Führungs- und Haltemittel gewährleisten ein sicheres Zuführen und Halten des Deckgliedes beim Anpressen desselben an dem Flachbandkabel.

Gemäß der Erfindung sind als erste Führungs- und Haltemittel an der Auflagefläche zwei längs zum Verlauf des Flachbandkabels gerichtete, senkrecht zu der Auflagefläche sich erstreckende, in ihrem Abstand voneinander an die Breite des Flachbandkabels angepasste, Seitenwände ausgebildet, wobei jede Seitenwand mit einer Haltevorrichtung für die längsverschiebliche Halterung des Flachbandkabels versehen ist, so dass der an der Auflagefläche anliegende Abschnitt des Flachbandkabels längsverschieblich geführt und gehalten ist.

Gemäß einer vorteilhaften Ausführungsform der Erfindung ist als zweites Führungs-und Haltemittel an jeder Seitenwand eine senkrecht zu der Auflagefläche und der Längserstreckungsrichtung der Seitenwand verlaufende Führungswand mit Führungsmitteln zur verschieblichen Führung und Halterung des Deckgliedes ausgebildet.

Gemäß einer vorteilhaften Ausführungsform der Erfindung bilden die Seitenwände und die Führungswände mit der Auflagefläche eine in etwa U-förmige Querschnittskontur, derart, dass das Flachbandkabel in die U-förmige Querschnittskontur von deren offenen Seite her einführbar und an die Auflagefläche anlegbar ist.

Eine solcherart erfindungsgemäß ausgestaltete Anschlussvorrichtung hat mehrere Vorteile. Die Klemme kann unverlierbar auf dem Flachbandkabel vorarretiert werden. Dazu wird das Flachbandkabel in die an den Seitenwänden ausgebildete Haltevorrichtung eingesetzt. Das kann entweder so geschehen, dass das Flachbandkabel seitlich zwischen die Seitenwände eingefädelt wird und dann auf dem Flachbandkabel an die gewünschte Position geschoben wird. Das Flachbandkabel kann auch von oben, von der offenen Seite der U-förmigen Querschnittskontur her, in das Basisglied eingelegt und an die Auflagefläche angedrückt werden, wobei es dann ebenfalls durch die Haltevorrichtung gehalten ist und verschoben werden kann.

Zum Montieren des Deckgliedes ist kein Spezialwerkzeug erforderlich, da das Deckglied einfach zwischen die Führungswände eingesetzt werden kann, durch die Führungsmittel ist es dann zwangsgeführt in Richtung auf die Auflagefläche hin. Das Deckglied braucht dann nur in dem Führungsmittel gleitend gegen die Auflagefläche gedrückt werden. Das kann entweder von Hand geschehen, oder mit Hilfe eines üblichen Handwerkzeugs, beispielsweise einer Flachzange.

Somit ist es mit einer erfindungsgemäß gestalteten Anschlussvorrichtung möglich, in einfach handhabbarer Weise und ohne Spezialwerkzeug, vor Ort einen Schneidklemm-Stecker an einem Flachbadkabel an einer frei wählbaren Position anzubringen.

In einer vorteilhaften Ausführungsform der Erfindung sind die Haltevorrichtungen als an den Querschnitt der Leiter angepasste, erste rinnenförmige Querschnittskonturen ausgebildet, die mit ihrer offenen Seite der jeweils gegenüberliegenden Seitenwand zugewandt sind, so dass der an der Auflagefläche anliegende Abschnitt des Flachbandkabels in den rinnenförmigen Querschnittskonturen längsverschieblich geführt und gehalten ist.

Mit der Ausbildung der Haltevorrichtungen als rinnenförmige Querschnittskontur ist ein einfaches Einfädeln des Flachbandkabels von der Schmalseite des Basisgliedes her möglich. Das Flachbandkabel kann aber auch von oben, von der offenen Seite der U-förmigen Querschnittskontur her, in die rinnenförmige Querschnittskontur hineingedrückt werden.

In einer vorteilhaften Ausführungsform der Erfindung sind die Führungsmittel als zweite rinnenförmige Querschnittskonturen ausgebildet sind, die an die Querschnittskontur des Deckgliedes angepasst sind, und die mit ihren Öffnungen der jeweils gegenüberliegenden Führungswand zugewandt sind, so dass das Deckglied an seinen Schmalseiten in den zweiten rinnenförmigen Querschnittskonturen der Führungswände verschieblich haltbar ist.

Das Deckglied hat üblicherweise eine im Wesentlichen quaderförmige Gestalt mit zwei gegenüberliegenden Breitseiten, die von jeweils zwei kurzen und zwei langen Schmalseiten begrenzt werden. Eine der langen Schmalseiten ist die Andrückfläche, aus der die Kontaktelemente, also die Schneidklemmen, hervorstehen. Die gegenüberliegende lange Schmalseite hat Einführöffnungen, von denen jede einem Kontaktelement zugeordnet ist und die Kontaktierung des Kontaktelementes mittels eines zugeordneten Kontaktmessers oder Kontaktstiftes erlaubt.

Das quaderförmige Deckglied wird nun so zwischen die beiden Führungswände von der offenen Seite der U-förmigen Querschnittskontur her eingesetzt, dass die kurzen Schmalseiten in den zweiten rinnenförmigen Querschnittskonturen aufgenommen sind.

Diese haben hier, angepasst an die quaderförmige Gestalt des Deckgliedes, einen rechteckigen Querschnitt. Das Deckglied ist dann sicher gehalten und kann gegen die Auflagefläche gedrückt werden, ohne dass die Gefahr besteht, dass es verkippt oder herausfällt. Die beiden Führungswände wirken gewissermaßen als an dem Basisglied integrierte Montagehilfe für das Deckglied.

In einer vorteilhaften Ausführungsform der Erfindung sind in der Auflagefläche Vertiefungen ausgebildet zur Aufnahme der freien Enden der Kontaktelemente, wenn das Deckglied mit dem Basisglied verbunden ist. Damit ist gewährleistet, dass der Leiter beim Anpressen der Kontaktfeder vollständig in dem Kontaktschlitz aufgenommen wird, denn die beiden, den Kontaktschlitz zwischen sich bildenden Teil-Federn können in den Vertiefungen Aufnahme finden. Die Vertiefungen können als Sackbohrung ausgeführt sein.

In einer vorteilhaften Ausführungsform sind die Vertiefungen im Basisglied als durchgehende Öffnungen gestaltet. Die Teilfedern der Kontaktelemente weisen Rastnasen auf, welche in den Öffnungen des Basisglieds einrasten können. Somit wird der Kontakt von den Teilfedern zum Flachbandkabel verbessert und ein ungewolltes Rausgleiten des Deckgliedes aus dem Basisglieds verhindert. Dazu weisen die durchgehenden Öffnungen entsprechende Verjüngungen auf, auf denen die Rastnasen beim Einschieben des Deckgliedes in das Basisglied rasten können. Alle Teilfedern eines Deckgliedes können mit solchen Rastnasen ausgestattet sein. Es ist aber ebenso möglich, dass nur ein Teil der Teilfedern Rastnasen aufweisen. In dieser Ausführungsform müssen demgemäss auch nur die Vertiefungen als durchgehende Öffnungen ausgebildet sein, in denen Teilfedern mit Rastnasen angeordnet werden und somit auch Rastnasen zu lösen sind. Alternativ dazu kann das Deckglied auch zusätzliche Rastmittel aufweisen, d.h. Rastmittel, welche nicht in den Teilfedern integriert sind, und welche in das Basisglied einrasten können.

Zum Lösen der Teilfedern vom eingerasteten Zustand können die Teilfedern von der durchgehenden Öffnung her zur Seite gedrückt werden oder, wenn zwei in einer Öffnung angeordnete Teilfedern mit Rastnasen ausgestattet sind, zusammengedrückt werden, so dass die Teilfedern durch die Verjüngung hindurch aus dem Basisglied geschoben werden können. Im Falle von zusätzlichen Rastmittel sind diese ebenfalls lösbar mit dem Basisglied zu verbinden.

In einer vorteilhaften Ausführungsform der Erfindung sind an den Führungswänden Rastmittel ausgebildet zur lösbaren Rastverbindung der Anschlussvorrichtung mit einem elektrischen Gerät. Das Flachbandkabel wird an ein elektrisches Gerät angeschlossen, indem die Anschlussvorrichtung mit den Führungswänden voran in eine entsprechend an dem elektrischen Gerät vorgesehene Steckerwanne eingeführt wird. In der Steckerwanne des elektrischen Gerätes befinden sich die männlichen Steckerstifte, die in die entsprechend an dem Deckglied vorhandenen weiblichen Stifteinführöffnungen eingeführt werden und somit den elektrischen Kontakt zwischen dem Flachbandkabel und dem elektrischen Gerät herstellen. Die erfindungsgemäß vorhandenen Rastmittel an den Führungswänden des Basisgliedes dienen dazu, ein unbeabsichtigtes Entfernen der Anschlussvorrichtung von der Steckerwanne des elektrischen Gerätes zu verhindern.

In einer vorteilhaften Ausführungsform der Erfindung sind durch Einschnitte in den Führungswänden federnde Rastarme mit daran befindlichen Rastnasen ausgebildet. Die Rastmittel sind somit als federnde Rastarme mit Rastnasen ausgebildet. Dadurch ist eine gute Verrastung und auch wieder zum Lösen der Anschlussvorrichtung von dem elektrischen Gerät eine Entrastung möglich, indem dann zum Entrasten mit einem Werkzeug auf die Rastarme entgegen deren rückstellenden Federkraft gedrückt wird.

In einer vorteilhaften Ausführungsform der Erfindung ist die Anschlussvorrichtung derart ausgebildet, dass sie keine Drehsysmmetrie in einer Ebene parallel zur Auflagefläche aufweisen, um zu verhindern, dass die Anschlussvorrichtung in unterschiedlichen Weisen (verdreht) auf das elektrische Gerät aufgesteckt werden kann. Dies wird beispielsweise erreicht, indem eine oder mehrere Führungswände (aber nicht alle) Abschrägungen aufweisen und das elektrische Gerät gegengleich geformt ist, so dass der Stecker nur auf eine einzige Art auf das elektrische Gerät aufsteckbar ist und nicht beispielsweise um 180° gedreht aufsteckbar ist (in dem Stecker gemäss Figur 7 würde dadurch das Kontaktelement 7a mit dem für Kontaktelement 7d vorgesehenen Kontaktstift im elektrischen Gerät verbunden sein). Die Anschlussvorrichtung weist somit mindestens in einer Ebene senkrecht zur Richtung, in welcher die Anschlussvorrichtung auf das elektrische Gerät eingesteckt wird, keine Drehsymmetrie auf.

Entsprechend ist ein elektrisches Gerät mit einem daran mittels einer erfindungsgemäßen Anschlussvorrichtung angeschlossenen Flachbandkabel dadurch gekennzeichnet, dass das elektrische Gerät einen Aufnahmeraum, etwa eine Steckerwanne, zur Aufnahme der Führungswände der Anschlussvorrichtung aufweist, wobei an den Innenseiten des Aufnahmeraums ebenfalls Rastmittel ausgebildet sind, die bei in den Aufnahmeraum eingeführter Anschlussvorrichtung mit den Rastnasen an den Führungswänden lösbar verrastend zusammenwirken. Die Rastmittel in dem Aufnahmeraum, also beispielsweise an der Wand der Steckerwanne, können beispielsweise Rastöffnungen sein.

In einer vorteilhaften Ausführungsform der Erfindung ist die Höhe der Seitenwand des Basisgliedes so bemessen, dass zu tiefes Einstecken in den Aufnahmeraum an dem elektrischen Gerät vermieden ist. Die Anschlussvorrichtung kann nicht tiefer in den Aufnahmeraum, beispielsweise eine Steckerwanne, eingeführt werden, als bis das Basisglied mit seinen Seitenwänden auf der der Anschlussvorrichtung zugewandten Oberseite des elektrischen Gerätes aufliegt. Damit ist ein zu tiefes Einstecken des Kabelsteckers in den Aufnahmeraum des elektrischen Gerätes verhindert und somit kann eine Beschädigung von innen liegenden Teilen des elektrischen Gerätes, die möglicherweise bei zu tief eingeführtem Kabelstecker erfolgen könnte, vermieden werden.

Weitere bevorzugte Ausführungsformen der Erfindung ergeben sich aus den weiteren abhängigen Ansprüchen und der Detailbeschreibung.

### KURZE BESCHREIBUNG DER ZEICHNUNGEN

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: einen Strommessmodul mit daran angestecktem Flachbandkabel unter Verwendung einer erfindungsgemäßen Anschlussvorrichtung,
- Figur 2: eine Aufsicht auf die erfindungsgemäße Anschlussvorrichtung mit einem Flachbandkabel,
- Figur 3: eine Schrägansicht eines Basisgliedes der erfindungsgemäßen Anschlussvorrichtung,
- Figur 4: eine Schnittansicht des Strommessmoduls gemäß Figur 1, in Ebene a-a,
- Figur 5: eine Schnittansicht des Strommessmoduls gemäß Figur 1, in Ebene b-b,
- Figur 6: eine Schrägansicht eines Deckgliedes
- Figur 7: eine Schrägansicht im Querschnitt auf ein im Basisglied angeordnetes Deckglied, wobei die Kontaktelemente in Sacklöchern angeordnet sind,
- Figur 8: eine Schrägansicht im Querschnitt auf ein im Basisglied angeordnetes Deckglied, wobei die Kontaktelemente in durchgehenden Öffnungen angeordnet sind, und
- Figur 9: eine Aufsicht auf ein erfindungsgemäßes Basisglied.

In den Figuren werden gleiche oder gleichwirkende Bauteile oder Elemente mit denselben Bezugszeichen bezeichnet.

### WEG ZUR AUSFÜHRUNG DER ERFINDUNG

Figur 1 zeigt als Beispiel für ein elektrisches Gerät 13 einen Strommessmodul zur Verwendung mit einem Installationsschaltgerät oder Schutzgerät, beispielsweise einem Leitungsschutzschalter in einer Niederspannungsverteilanlage, mit angeschlossenem Flachbandkabel 2. Die Figuren 4 und 5 zeigen Schnittansichten des Strommessmoduls mit angestecktem Flachbandkabel. Ein solcher Strommessmodul 13 ist in der EP 2282321 A1 beschrieben. Der Strommessmodul 13 wird mit anderen Strommessmodulen und mit einer übergeordneten Auswerte- und Kontrolleinheit, auch Master-Modul genannt, über ein, hier 4-adriges, Flachbandkabel 2 verbunden. Zwei Leiter 2a, 2d dienen der Stromversorgung des Strommessmoduls 13, 2 weitere Leiter 2b, 2c dienen dem Datentransport.

Das Flachbandkabel 2 ist mit einem Kabelstecker, der Anschlussvorrichtung 1, an dem Strommessmodul eingesteckt und elektrisch und mechanisch mit dem Strommessmodul 1 verbunden.

Wie unter weiterer Betrachtung der Figuren 2 und 6 deutlich wird, hat die Anschlussvorrichtung 1 ein Basisglied 3, das eine zur Abstützung eines Kabelabschnittes des Flachbandkabels 2 eingerichtete Auflagefläche 4 aufweist, und das mit einem mit dem Basisglied 3 verbindbaren, in dem zusammengebauten Zustand gemäß der Figur 2 verbundenem Deckglied 5 versehen ist.

Das Deckglied 5 kann ein bekanntes Schneidklemmteil sein, wie in Figur 6 dargestellt. Es hat üblicherweise eine im Wesentlichen quaderförmige Gestalt mit zwei gegenüberliegenden Breitseiten 20, die von jeweils zwei kurzen und zwei langen Schmalseiten 21 a, 21 b bzw. 22a, 22b begrenzt werden. Eine der langen Schmalseiten 22a ist die Andrückfläche 6, aus der die Kontaktelemente 7, 7a,7b,7c,7d, also die Schneidklemmen, hervorstehen. Die gegenüberliegende lange Schmalseite 22b hat Einführöffnungen 23a, 23b, 23c, 23d, von denen jede einem Kontaktelement 7a, 7b, 7c, 7d zugeordnet ist und die Kontaktierung des jeweiligen Kontaktelementes 7a, 7b, 7c, 7d mittels eines zugeordneten Kontaktmessers oder Kontaktstiftes erlaubt. Die Kontaktelemente haben die Form von Schneidklemmen, die einen zwischen zwei Teilfedern 71, 72 gebildeten Kontaktschlitz 73 haben, mit dem sie einen Leiter des Flachbandkabels umfassen, wobei die Isolierstoffumhüllung des Flachbandkabels beim Anpressen der Schneidklemme durchstossen wird und damit ein elektrischer Kontakt hergestellt ist.

Es werde nun die Figur 3 betrachtet. Diese zeigt eine Schrägansicht des Basisgliedes 3. An der Auflagefläche 4 sind zwei längs zum Verlauf des Flachbandkabels gerichtete, in ihrem Abstand voneinander an die Breite des Flachbandkabels angepasste, Seitenwände 8a, 8b ausgebildet. Jede Seitenwand 8a, 8b ist mit einer Haltevorrichtung 9a, 9b für das Flachbandkabel versehen, so dass der an der Auflagefläche 4 anliegende Abschnitt des Flachbandkabels längsverschieblich gehalten ist, siehe dazu auch die Schnittansicht in Figur 4, wo das Flachbandkabel 2 zwischen den beiden Seitenwänden 8a, 8b geführt und gehalten ist.

Die Haltevorrichtungen 9a, 9b sind hier als an den Querschnitt der Leiter angepasste, erste rinnenförmige Querschnittskonturen ausgebildet, die mit ihrer offenen Seite der jeweils gegenüberliegenden Seitenwand zugewandt sind, so dass der an der Auflagefläche anliegende Abschnitt des Flachbandkabels in den rinnenförmigen Querschnittskonturen längsverschieblich gehalten ist.

An jeder Seitenwand 8a, 8b ist eine senkrecht zu der Auflagefläche 4 und der Längserstreckungsrichtung der Seitenwand 8a, 8b verlaufende Führungswand 10a, 10b mit Führungsmitteln 11a, 11 b zur verschieblichen Halterung des Deckgliedes 5 ausgebildet. Die Seitenwände 8a, 8b und die Führungswände 10a, 10b bilden mit der Auflagefläche 4 eine in etwa U-förmige Querschnittskontur, derart, dass das Flachbandkabel in die U-förmige Querschnittskontur von deren offenen Seite her einführbar und an die Auflagefläche 4 anlegbar ist.

Die Führungsmittel 11a, 11 b sind als zweite rinnenförmige Querschnittskonturen ausgebildet, die an die Querschnittskontur des Deckgliedes 5 angepasst sind, und die mit ihren Öffnungen der jeweils gegenüberliegenden Führungswand zugewandt sind, so dass das Deckglied 5 an seinen kurzen Schmalseiten 21 a, 21 b, siehe Figur 6, in den zweiten rinnenförmigen Querschnittskonturen der Führungswände 10a, 10b verschieblich haltbar ist.

In der Auflagefläche 4 sind Vertiefungen 19b, 19c, 19d ausgebildet zur Aufnahme der freien Enden der Kontaktelemente 7, wenn das Deckglied 5 mit dem Basisglied 3 verbunden ist. In Figur 7 sind die Vertiefungen 19a, 19b, 19c, 19d im Basisglied 3 als Sacklöcher gestaltet. Damit ist gewährleistet, dass der Leiter beim Anpressen der Kontaktfeder 7 vollständig in dem Kontaktschlitz 73 aufgenommen wird, denn die beiden den Kontaktschlitz 73 zwischen sich bildenden Teil-Federn 71, 72 können in den Vertiefungen 19b, 19c, 19d Aufnahme finden.

Im Querschnitt, Figur 8 und in der Aufsicht, Figur 9 sind die Vertiefungen als durchgehende Öffnungen 19a', 19b', 19c' und 19d' gestaltet. Die Teilfedern 71, 72 der Kontaktelemente weisen als Rastnasen ausgebildete Rastmittel auf, welche in den Öffnungen des Basisglieds einrasten können. Dazu weisen die durchgehende Öffnungen 19a', 19b', 19c' und 19d' entsprechende als Rastmittel ausgebildete Verjüngungen auf, auf denen die Rastnasen beim Einschieben des Deckgliedes 5 in das Basisglied 3 rasten können. In der Figur sind alle Teilfedern 71, 72 des Deckgliedes mit solchen Rastnasen ausgestattet. Falls nur ein Teil der Teilfedern 71, 72 mit Rastnasen ausgestattet ist, brauchen auch nur diejenigen Vertiefungen, in welche ein mit Rastnase ausgestattete Teilfeder einzuführen ist, als durchgehende Öffnung ausgebildet zu sein.

An den Führungswänden 10a, 10b sind Rastmittel 12a, 12b ausgebildet zur lösbaren Rastverbindung der Anschlussvorrichtung mit dem elektrischen Gerät 13. Das Flachbandkabel wird an das elektrisches Gerät 13 angeschlossen, indem die Anschlussvorrichtung 1 mit den Führungswänden 10a, 10b voran in eine entsprechend an dem elektrischen Gerät 13 vorgesehene Steckerwanne 17, siehe Figur 4 und 5, eingeführt wird. In der Steckerwanne 17 des elektrischen Gerätes 13 befinden sich die männlichen Steckerstifte, die in die entsprechend an dem Deckglied 5 vorhandenen weiblichen Stifteinführöffnungen 23a, 23b, 23c, 23d eingeführt werden und somit den elektrischen Kontakt zwischen dem Flachbandkabel und dem elektrischen Gerät 13 herstellen. Die Rastmittel 12a, 12b an den Führungswänden 10a, 10b des Basisgliedes 3 dienen dazu, ein unbeabsichtigtes Entfernen der Anschlussvorrichtung 1 von der Steckerwanne 17 des elektrischen Gerätes 13 zu verhindern.

Die Rastmittel 12a, 12b sind durch Einschnitte 15a, 15b in den Führungswänden 10a, 10b als federnde Rastarme 14a, 14b mit daran befindlichen Rastnasen 16a, 16b ausgebildet. Dadurch ist eine gute Verrastung und auch wieder eine Entrastung zum Lösen der Anschlussvorrichtung 1 von dem elektrischen Gerät 13 möglich, indem dann zum Entrasten mit einem Werkzeug auf die Rastarme 14a, 14b entgegen deren rückstellenden Federkraft gedrückt wird.

Das elektrisches Gerät 13 hat einen Aufnahmeraum 17, etwa eine Steckerwanne, zur Aufnahme der Führungswände 8a, 8b der Anschlussvorrichtung, siehe Fig. 4. An den Innenseiten des Aufnahmeraums 17 sind ebenfalls Rastmittel 18a, 18b ausgebildet, die bei in den Aufnahmeraum 17 eingeführter Anschlussvorrichtung 1 mit den Rastnasen 16a, 16b an den Führungswänden 10a, 10b lösbar verrastend zusammenwirken. Die Rastmittel 18a, 18b in dem Aufnahmeraum, also beispielsweise an der Wand der Steckerwanne 17, sind hier beispielsweise Rastöffnungen.

Wie aus Figur 1 ersichtlich, ist die Höhe der Seitenwand 8a, 8b des Basisgliedes so bemessen, dass zu tiefes Einstecken in den Aufnahmeraum an dem elektrischen Gerät 13 vermieden ist. Die Anschlussvorrichtung 1 kann nicht tiefer in den Aufnahmeraum 17 eingeführt werden, als bis das Basisglied mit seinen Seitenwänden 8a,8b auf der der Anschlussvorrichtung zugewandten Oberseite des elektrischen Gerätes 13 aufliegt. Damit ist ein zu tiefes Einstecken des Kabelsteckers in den Aufnahmeraum des elektrischen Gerätes verhindert und somit kann eine Beschädigung von innen liegenden Teilen des elektrischen Gerätes 13, die möglicherweise bei zu tief eingeführtem Kabelstecker erfolgen könnte, vermieden werden.

Die Anschlussvorrichtung kann derart ausgebildet sein, dass sie keine Drehsysmmetrie in einer Ebene parallel zur Auflagefläche aufweisen. Dazu ist wie in den Figuren 2, 3 und 9 gezeigt ist, eine oder mehrere Führungswände (aber nicht alle) mit Abschrägungen versehen (z.B. die in der Figur gezeigte rechte, vordere Kante). Das elektrische Gerät wird gegengleich geformt, so dass der Stecker nur auf eine einzige Art auf das elektrische Gerät aufsteckbar ist. Natürlich können derartige Dreh-Unsymmetrien auf verschiedenste Weisen realisiert werden.

Für den Fachmann ist ohne weiteres ersichtlich, dass die Erfindung nicht auf die Einzelheiten der vorstehenden veranschaulichenden Ausführungsform beschränkt ist, und daß die vorliegende Erfindung in anderen speziellen Formen ausgeführt werden kann, insofern sie dem Inhalt des beansruchten Gegenstand entsprechen, ohne daß von wesentlichen Attributen derselben abgewichen wird, und es ist daher erwünscht, daß die vorliegenden Ausführungsformen in jeder Hinsicht als veranschaulichend und nicht beschränkend betrachtet werden.

**BEZUGSZEICHENLISTE**

| | |
|---|---|
| 1 | Anschlussvorrichtung |
| 2 | Flachbandkabel |
| 2a, 2b, 2c, 2d | Leiter des Flachbandkabels |
| 3 | Basisglied |
| 4 | Auflagefläche |
| 5 | Deckglied |
| 6 | Andrückfläche |
| 7, 7a, 7b, 7c,7d | Kontaktelement |
| 8a, 8b | Seitenwand |
| 9a, 9b | Haltevorrichtung für das Flachbandkabel |
| 10a, 10b | Führungswand |
| 11a, 11b | Führungsmittel |
| 12a, 12b | Rastmittel |
| 13 | Elektrisches Gerät |
| 14a, 14b | Federnder Rastarm |
| 15a, 15b | Einschnitt |
| 16a, 16b | Rastnasen |
| 17 | Aufnahmeraum |
| 18a, 18b | Rastmittel |
| 19a, 19b, 19c, 19d | Vertiefungen |
| 19a', 19b', 19c', 19d' | durchgehende Öffnungen |
| 20 | Breitseite des Deckgliedes |
| 21 a, 21 b | Kurze Schmalseiten |
| 22a, 22b | Lange Schmalseiten |
| 23a, 23b, 23c, 23d | Einführöffnungen |
| 71 | Teilfeder |
| 72 | Teilfeder |
| 73 | Kontaktschlitz |

## Patentansprüche

1. Anschlussvorrichtung (1) für ein Flachbandkabel (2), mit einem Basisglied (3), das eine zur Abstützung eines Kabelabschnittes eingerichtete Auflagefläche (4) aufweist, und mit einem mit dem Basisglied (3) verbindbaren Deckglied (5), das mit einer Andrückfläche (6) versehen ist, und das mit Kontaktelementen (7) zur Herstellung eines elektrischen Kontaktes mit den einzelnen Leitern (2a, 2b, 2c, 2d) des Flachbandkabels (2) versehen ist,
**dadurch gekennzeichnet, dass** das Basisglied (3) erste Führungs- und Haltemittel (8a, 8b; 9a, 9b) in Form von zwei längs zum Verlauf des Flachbandkabels (2) gerichteten und sich senkrecht zu der ebenen Auflagefläche (4) erstreckenden Seitenwänden (8a, 8b) aufweist, wobei die Seitenwände (8a, 8b) in ihrem Abstand voneinander an die Breite des Flachbandkabels (2) angepasst sind, und wobei jede Seitenwand (8a, 8b) mit einer Haltevorrichtung (9a, 9b) zur längsverschieblichen Halterung des Flachbandkabels (2) versehen ist, so dass der an der ebenen Auflagefläche (4) anliegende Abschnitt des Flachbandkabels (2) im Basisglied (3) vor dem Montieren des Deckglieds (5) längsverschieblich geführt und gehalten werden kann, und wobei die ersten Führungs- und Haltemittel (8a, 8b; 9a, 9b) und die Auflagefläche (4) eine an einer Seite offene Querschnittskontur bilden, derart, dass das Flachbandkabel (2) in die Querschnittskontur von deren offenen Seite her einführbar und an die Auflagefläche (4) anlegbar ist, und wobei das Basisglied (3) mit zweiten Führungs- und Haltemitteln (10a, 10b; 11a, 11 b) zum verschieblichen Führen und Halten des Deckgliedes (5) ausgebildet ist.

2. Anschlussvorrichtung (1) nach Anspruch 1, **dadurch gekennzeichnet, dass** als zweite Führungs- und Haltemittel an jeder Seitenwand (8a, 8b) eine senkrecht zu der Auflagefläche (4) und der Längserstreckungsrichtung der Seitenwand (8a, 8b) verlaufende Führungswand (10a, 10b) mit Führungsmitteln (11a, 11 b) zur verschieblichen Führung und Halterung des Deckgliedes (5) ausgebildet ist.

3. Anschlussvorrichtung nach Anspruch 2, **dadurch gekennzeichnet, dass** die Seitenwände (8a, 8b) und die Führungswände (10a, 10b) mit der Auflagefläche (4) eine in etwa U-förmige Querschnittskontur bilden, derart, dass das Flachbandkabel (2) in die U-förmige Querschnittskontur von deren offenen Seite her einführbar und an die Auflagefläche (4) anlegbar ist.

4. Anschlussvorrichtung nach Anspruch 1, **dadurch gekennzeichnet, dass** die Haltevorrichtungen (9a, 9b) als an den Querschnitt der Leiter (2a, 2b, 2c, 2d) angepasste erste rinnenförmige Querschnittskonturen ausgebildet sind, die mit ihrer offenen Seite der jeweils gegenüberliegenden Seitenwand zugewandt sind, so dass der an der Auflagefläche (4) anliegende Abschnitt des Flachbandkabels (2) in den rinnenförmigen Querschnittskonturen längsverschieblich gehalten ist.

5. Anschlussvorrichtung nach Anspruch 2, **dadurch gekennzeichnet, dass** die Führungsmittel (11a, 11 b) als zweite rinnenförmige Querschnittskonturen ausgebildet sind, die an die Querschnittskontur des Deckgliedes (5) angepasst sind, und die mit ihren Öffnungen der jeweils gegenüberliegenden Führungswand zugewandt sind, so dass das Deckglied (5) an seinen Schmalseiten in den zweiten rinnenförmigen Querschnittskonturen der Führungswände verschieblich haltbar ist.

6. Anschlussvorrichtung nach Anspruch 1, **dadurch gekennzeichnet, dass** in der Auflagefläche (4) Vertiefungen (19a, 19b, 19c, 19d) ausgebildet sind zur Aufnahme der freien Enden der Kontaktelemente (7), wenn das Deckglied (5) mit dem Basisglied (3) verbunden ist.

7. Anschlussvorrichtung nach Anspruch 6, **dadurch gekennzeichnet, dass** zumindest ein Teil der Vertiefungen (19a', 19b', 19c', 19d') als durchgehende Öffnungen ausgebildet sind.

8. Anschlussvorrichtung nach Anspruch 7, **dadurch gekennzeichnet, dass** zumindest ein Teil der Kontaktelemente (7) Rastmittel aufweisen zur lösbaren Rastverbindung des Deckgliedes (5) mit dem Basisglied (3).

9. Anschlussvorrichtung nach Anspruch 2, **dadurch gekennzeichnet, dass** an den Führungswänden (10a, 10b) Rastmittel (12a) ausgebildet sind zur lösbaren Rastverbindung der Anschlussvorrichtung mit einem elektrischen Gerät (13).

10. Anschlussvorrichtung nach Anspruch 9, **dadurch gekennzeichnet, dass** durch Einschnitte (15a, 15b) in den Führungswänden (10a, 10b) federnde Rastarme (14a, 14b) mit daran befindlichen Rastnasen (16a, 16b) ausgebildet sind.

11. Elektrisches Gerät (13) mit einem daran mittels einer Anschlussvorrichtung (1) nach einem der Ansprüche 1 bis 10 angeschlossenen Flachbandkabel (2), **dadurch gekennzeichnet, dass** das elektrische Gerät einen Aufnahmeraum (17) zur Aufnahme der zweiten Führungs- und Haltemittel (10a, 10b; 11a, 11 b) aufweist.

12. Elektrisches Gerät (13) nach Anspruch 11, **dadurch gekennzeichnet, dass** an den Innenseiten des Aufnahmeraums (17) Rastmittel (18a, 18b) ausgebildet sind, die bei in den Aufnahmeraum (17) eingeführter Anschlussvorrichtung mit den Rastnasen (16a, 16b) an den Führungswänden (10a, 10b) lösbar verrastend zusammenwirken.

13. Elektrisches Gerät (13) nach Anspruch 11, **dadurch gekennzeichnet, dass** die Anschlussvorrichtung (1) nicht drehsymmetrisch gestaltet ist in einer Ebene senkrecht zur Einsteckrichtung der Anschlussvorrichtung (1) in das elektrische Gerät (13).

## Claims

1. Connecting device (1) for a ribbon cable (2), with a base member (3) which has a supporting surface (4) designed for supporting a cable portion, and with a cover member (5) which is connectable to the base member (3) and is provided with a press-on surface (6) and which is provided with contact elements (7) for producing an electrical contact with the individual conductors (2a, 2b, 2c, 2d) of the ribbon cable (2), **characterized in that** the base member (3) has first guiding and holding means (8a, 8b; 9a, 9b) in the form of two side walls (8a, 8b) which are directed longitudinally with respect to the profile of the ribbon cable (2) and extend perpendicularly to the flat supporting surface (4), wherein the side walls (8a, 8b) are adapted in their distance from each other to the width of the ribbon cable (2), and wherein each side wall (8a, 8b) is provided with a holding device (9a, 9b) for the longitudinally displaceable holding of the ribbon cable (2), and therefore that portion of the ribbon cable (2) which lies against the flat supporting surface (4) can be guided in a longitudinally displaceable manner and held in the base member (3) before the cover member (5) is fitted, and wherein the first guiding and holding means (8a, 8b; 9a, 9b) and the supporting surface (4) form a cross-sectional contour, which is open on one side, in such a manner that the ribbon cable (2) is introducible into the cross-sectional contour from the open side thereof and is placable against the supporting surface (4), and wherein the base member (3) is formed with second guiding and holding means (10a, 10b; 11a, 11b) for the displaceable guiding and holding of the cover member (5).

2. Connecting device (1) according to Claim 1, **characterized in that** a guiding wall (10a, 10b) which runs perpendicularly to the supporting surface (4) and to the longitudinal direction of extent of the side wall (8a, 8b) and has guiding means (11a, 11b) for the displaceable guiding and holding of the cover member (5) is formed as second guiding and holding means on each side wall (8a, 8b).

3. Connecting device according to Claim 2, **characterized in that** the side walls (8a, 8b) and the guiding walls (10a, 10b) together with the supporting surface (4) form an approximately U-shaped cross-sectional contour in such a manner that the ribbon cable (2) can be introduced into U-shaped cross-sectional contour from the open side thereof and can be placed against the support surface (4).

4. Connecting device according to Claim 1, **characterized in that** the holding devices (9a, 9b) are designed as first channel-shaped cross-sectional contours which are adapted to the cross section of the conductors (2a, 2b, 2c, 2d) and, with their open side, face the respectively opposite side wall such that that portion of the ribbon cable (2) which lies against the supporting surface (4) is held in a longitudinally displaceable manner in the channel-shaped cross-sectional contours.

5. Connecting device according to Claim 2, **characterized in that** the guiding means (11a, 11b) are designed as second channel-shaped cross-sectional contours which are matched to the cross-sectional contour of the cover member (5) and which, with their openings, face the respectively opposite guiding wall such that the cover member (5) is holdable on its narrow side so as to be displaceable in the second channel-shaped cross-sectional contours of the guiding walls.

6. Connecting device according to Claim 1, **characterized in that** depressions (19a, 19b, 19c, 19d) are formed in the supporting surface (4) in order to receive the free ends of the contact elements (7) when the cover member (5) is connected to the base member (3).

7. Connecting device according to Claim 6, **characterized in that** at least some of the depressions (19a', 19b', 19c', 19d') are designed as through openings.

8. Connecting device according to Claim 7, **characterized in that** at least some of the contact elements (7) have latching means for the releasable latching connection of the cover member (5) to the base member (3).

9. Connecting device according to Claim 2, **characterized in that** latching means (12a) are formed on the guiding walls (10a, 10b) for the releasable latching connection of the connecting device to an electrical device (13).

10. Connecting device according to Claim 9, **characterized in that** resilient latching arms (14a, 14b) with latching lugs (16a, 16b) situated thereon are formed by incisions (15a, 15b) in the guiding walls (10a, 10b).

11. Electrical device (13) with a ribbon cable (2) connected thereto by means of a connecting device (1) according to one of Claims 1 to 10, **characterized in that** the electrical device has a receiving space (17) for receiving the second guiding and holding means (10a, 10b; 11a, 11b).

12. Electrical device (13) according to Claim 11, **characterized in that** latching means (18a, 18b) are formed on the inner sides of the receiving space (17), said latching means, when the connecting device is introduced into the receiving space (17), interacting in a releasibly latching manner with the latching lugs (16a, 16b) on the guiding walls (10a, 10b).

13. Electrical device (13) according to Claim 11, **characterized in that** the connecting device (1) is not configured in a rotationally symmetrical manner in a plane perpendicular to the insertion direction of the connecting device (1) into the electrical device (13).

## Revendications

1. Dispositif de raccordement (1) pour un câble plat (2), avec un élément de base (3) comportant une surface portante (4) agencée pour soutenir une section de câble et avec un élément de recouvrement (5) pouvant être relié à l'élément de base (3) et pourvu d'une surface de compression (6) et d'éléments de contact (7) pour établir un contact électrique avec les conducteurs (2a, 2b, 2c, 2d) individuels du câble plat (2), **caractérisé en ce que** l'élément de base (3) comporte des premiers moyens de guidage et de maintien (8a, 8b ; 9a, 9b) prenant la forme de deux parois latérales (8a, 8b) orientées longitudinalement par rapport à la trajectoire du câble plat (2) et s'étendant perpendiculairement à la surface portante (4) plane, les parois latérales (8a, 8b) étant adaptées, dans leur écartement l'une par rapport à l'autre, à la largeur du câble plat (2) et chaque paroi latérale (8a, 8b) étant pourvue d'un dispositif de maintien (9a, 9b) servant à la fixation avec coulissement longitudinal du câble plat (2), de sorte que la section du câble plat (2) reposant contre la surface portante (4) plane puisse être guidée de façon à pouvoir coulisser dans le sens de la longueur et puisse être maintenue dans l'élément de base (3) avant le montage de l'élément de recouvrement (5), et les premiers moyens de guidage et de maintien (8a, 8b ; 9a, 9b) et la surface portante (4) formant un contour de section transversale ouvert sur un côté, de telle sorte que le câble plat (2) puisse être introduit dans le contour de section transversale par son côté ouvert et puisse être appuyé contre la surface portante (4) et l'élément de base (3) étant réalisé avec des deuxièmes moyens de guidage et de maintien (10a, 10b ; 11a, 11 b) pour permettre un guidage coulissant et un maintien de l'élément de recouvrement (5).

2. Dispositif de raccordement (1) selon la revendication 1, **caractérisé en ce que** les deuxièmes moyens de guidage et de maintien sont réalisés sous la forme, au niveau de chaque paroi latérale (8a, 8b), d'une paroi de guidage (10a, 10b) s'étendant perpendiculairement à la surface portante (4) et à la direction d'extension longitudinale de la paroi latérale (8a, 8b), avec des moyens de guidage (11a, 11b) pour le guidage coulissant et la fixation de l'élément de recouvrement (5).

3. Dispositif de raccordement selon la revendication 2, **caractérisé en ce que** les parois latérales (8a, 8b) et les parois de guidage (10a, 10b) forment avec la surface portante (4) un contour de section transversale approximativement en forme de U, de telle sorte que le câble plat (2) puisse être introduit dans le contour de section transversale en forme de U en partant de son côté ouvert et puisse être posé contre la surface portante (4) .

4. Dispositif de raccordement selon la revendication 1, **caractérisé en ce que** les dispositifs de maintien (9a, 9b) sont réalisés sous la forme de premiers contours de section transversale en forme de rigole adaptés à la section transversale des conducteurs (2a, 2b, 2c, 2d), ces dispositifs étant orientés, avec leur côté ouvert, vers la paroi latérale respectivement opposée, de sorte que la section du câble plat (2) reposant contre la surface portante (4) est maintenue de façon à pouvoir coulisser dans le sens de la longueur dans les contours de section transversale en forme de rigole.

5. Dispositif de raccordement selon la revendication 2, **caractérisé en ce que** les moyens de guidage (11a, 11b) prennent la forme de deuxièmes contours de section transversale en forme de rigole adaptés au contour de section transversale de l'élément de recouvrement (5) et orientés, avec leur ouverture, vers la paroi de guidage respectivement opposée, de sorte que l'élément de recouvrement (5) puisse être maintenu de façon coulissante au niveau de ses côtés étroits dans les deuxièmes contours de section transversale en forme de rigole des parois de guidage.

6. Dispositif de raccordement selon la revendication 1, **caractérisé en ce que** des renfoncements (19a, 19b, 19c, 19d) sont réalisés dans la surface portante (4) pour loger les extrémités libres des éléments de contact (7) lorsque l'élément de recouvrement (5) est relié à l'élément de base (3).

7. Dispositif de raccordement selon la revendication 6, **caractérisé en ce qu'**au moins une partie des renfoncements (19a', 19b', 19c', 19d') est réalisée sous la forme d'ouvertures traversantes.

8. Dispositif de raccordement selon la revendication 7, **caractérisé en ce qu'**au moins une partie des éléments de contact (7) comporte des moyens d'encliquetage pour relier de façon amovible par encliquetage l'élément de recouvrement (5) à l'élément de base (3).

9. Dispositif de raccordement selon la revendication 2, **caractérisé en ce que** des moyens d'encliquetage (12a) sont réalisés au niveau des parois de guidage (10a, 10b) pour relier de façon amovible par encliquetage le dispositif de raccordement à un appareil électrique (13).

10. Dispositif de raccordement selon la revendication 9, **caractérisé en ce que** des bras d'encliquetage (14a, 14b) passant de façon élastique à travers des incisions (15a, 15b) réalisées dans les parois de guidage (10a, 10b) sont réalisés avec contre des becs d'encliquetage (16a, 16b).

11. Appareil électrique (13) avec un câble plat (2) raccordé à lui à l'aide d'un dispositif de raccordement (1) selon l'une quelconque des revendications 1 à 10, **caractérisé en ce que** l'appareil électrique comporte un espace de logement (17) pour loger les deuxièmes moyens de guidage et de maintien (10a, 10b ; 11a, 11b).

12. Appareil électrique (13) selon la revendication 11, **caractérisé en ce que** des moyens d'encliquetage (18a, 18b) sont réalisés au niveau des côtés intérieurs de l'espace de logement (17), ces moyens interagissant de façon amovible par encliquetage, en cas de dispositif de raccordement introduit dans l'espace de logement (17), avec les becs d'encliquetage (16a, 16b), au niveau des parois de guidage (10a, 10b).

13. Appareil électrique (13) selon la revendication 11, **caractérisé en ce que** le dispositif de raccordement (1) n'est pas agencé symétriquement en rotation dans un plan perpendiculaire à la direction d'enfichage du dispositif de raccordement (1), dans l'appareil électrique (13).
